# EUROPÄISCHE PATENTSCHRIFT

(11) **EP 0 684 112 B1**
(45) Veröffentlichungstag und Bekanntmachung des Hinweises auf die Patenterteilung: **10.03.1999**
(21) Anmeldenummer: 95106409.6
(22) Anmeldetag: 28.04.1995
(51) Int. Cl.: B25H 1/08, B25H 1/10

(54) **Spanntisch**
Clamping table
Table de serrage

(30) Priorität: 28.05.1994 DE 4418688
(43) Veröffentlichungstag der Anmeldung: 29.11.1995
(73) Patentinhaber: Wolfcraft GmbH, 56746 Kempenich (DE)
(72) Erfinder: Noniewicz, Zbigniew, D-56746 Kempenich (DE)
(74) Vertreter: Grundmann, Dirk, Dr.

(56) Entgegenhaltungen:
- EP-A- 0 068 258
- EP-A- 0 436 500
- FR-A- 2 343 562
- US-A- 4 127 260
- US-A- 4 154 435
- US-A- 4 364 548
- US-A- 4 527 786
- US-A- 5 065 989

## Beschreibung

Die Erfindung betrifft einen Spanntisch gemäß dem Oberbegriff des Anspruches 1.

Ein derartiger Spanntisch ist aus der US-A-4,127,260 bekannt. Der bekannte Spanntisch weist einen von vier Beinen getragenen Oberrahmen auf, dieser besitzt gegenüberliegende Längsräume, auf welchen zwei plattenförmige Spannbacken liegen. Die vordere Spannbacke ist mittels Verstellspindeln gegenüber der hinteren Spannbacke einstellbar. Die hintere Spannbacke ist an den Längsholmen verschiebbar geführt und ist gegenüber diesen Längsholmen in einer Schrägstellung festgelbar. Hierzu dienen Arretiereinrichtungen, diese sind in Form sägezahnförmiger Öffnungen an Holm vorgesehen, in welche eine Verriegelungsklinke eingreifen kann. Durch Herausheben dieser Verriegelungsklinke aus den Arretierungsöffnungen ist die hintere Spannbacke einstellbar.

Aus der DE-A-2 707 893 ist eine Spannvorrichtung für Werkstücke bekannt. Dort besitzen die Rahmenteile Rasteinrichtungen zum Einsetzen einer Spannbacke an verschiedenen vorbestimmten Satzstellen, so daß diese Spannbacke zur schnellen Grobeinstellung des Klemmspaltes für unterschiedliche Werkstückbreiten von Hand versetzbar ist.

Aus der EP-A-0 436 500 ist eine Werkbank her bekannt, bei der die vordere Spannbacke auf zwei parallelen Holmen liegt und jeweils mittels eines Kurbelgetriebes einstellbar ist. Die hintere Spannbacke ist in Löcher einer auf jedem Holm angebrachten Lochreihe in unterschiedlichen Stellungen einsteckbar.

Aus der EP-A-0 068 258 ist eine Werkbank bekannt, bei der ebenfalls die vordere Spannbacke mittels Spindeltrieb individuell verstellbar ist und bei dem die hintere Spannbacke in unterschiedlichen Positionen verrasten kann.

Der Erfindung liegt die Aufgabe zugrunde, einen Spanntisch nach dem Oberbegriff des Anspruchs 1 zu schaffen, bei welchem die Einspannarbeiten rascher durchführbar sind und die Einspannmöglichkeiten hinsichtlich unregelmäßig gestalteter Werkstücke erweitert sind.

Diese Aufgabe wird durch die Merkmale des Anspruchs 1 gelöst. Die hintere Spannbacke, die an den Längsholmen verschieblich geführt ist und mit in Arretierlöcher der Längsholme eingreifenden Verriegelungsklinken versehen ist, welche mittels Betätigungsgliedern aus den Arretierlöchern heraushebbar sind, kann in einfacher Weise parallel oder schräg zur vorderen Spannbacke eingestellt werden. Die hintere Spannbacke kann zunächst im Wege einer Schnellverstellung an das jeweilige Werkstück soweit herangeschoben werden, daß dieses bereits eng zwischen den beiden Spannbacken eingefaßt ist. Die stramme Einspannung wird erst durch Anstellen der vorderen Spannbacke vorgenommen. Die hintere Spannbacke ist gegenüber den Längsholmen schräg einstellbar, so daß die Grobeinstellung auch bei nicht parallelen Werkstücken möglich ist, ehe die endgültige Festspannung erfolgt. Auch die vordere Spannbacke ist schräg einstellbar. Die Arretieröffnungen werden durch an der Oberseite der Längsholme angeordnete Löcher ausgebildet. Auf jedem Längsholm ist ein die Spannbacke tragender Schiebeblock vorgesehen, an ihm ist jeweils um eine horizontale Achse schwenkbar eine Verriegelungsklinke gelagert. Den Spannbacken kann ein Satz von Spannprismen zugeordnet sein, die jeweils mit einem unteren, in Löcher der Spannbacken einsteckbaren Zapfen versehen sind. Die Spannprismen weisen jeweils den unterschiedlichen Werkstückformen, z. B. runden oder gebogenen Werkstücken, angepaßte Spannseiten auf, so daß unter Verwendung der Spannprismen Werkstücke nahezu aller denkbaren Formen sicher fest gespannt werden können.

Weitere Merkmale der Erfindung sind in den abhängigen Ansprüchen 2-5 angegeben und in Verbindung mit der nachfolgenden Figurenbeschreibung näher erläutert.

Der Gegenstand der Erfindung wird im folgenden anhand eines in der Zeichnung dargestellten Ausführungsbeispieles näher beschrieben. In der Zeichnung zeigen:
- Fig. 1: in Seitenansicht einen Spanntisch nach der Erfindung,
- Fig. 2: den Spanntisch, in Figur 1 von rechts gesehen,
- Fig. 3: eine Draufsicht auf den Spanntisch,
- Fig. 4: den oberen Teil des Spanntisches in einem Längsschnitt,
- Fig. 5: in vergrößertem Maßstab und in einem Längsschnitt die hintere Spannbacke mit ihrer Schnellverstelleinrichtung und
- Fig. 6: eine Draufsicht auf einen die hintere Spannbacke tragenden Teil des Oberrahmen-Längsholms gemäß der Blickrichtung VI in Fig. 5.

Der Spanntisch weist einen von vier zusammenklappbaren Beinen 1,2,3,4 getragenen Oberrahmen 5 auf, auf dessen sich gegenüberliegenden Längsholmen 6,7 zwei plattenförmige Spannbacken 8,9 verschiebbar abgestützt sind. Die Längsholme 6,7 weisen ein nach unten hin offenes U-Profil auf und sind an einem Ende über eine Querstrebe 10 miteinander verbunden.

Die Spannbacke 8 wird von zwei, jeweils auf einem der Längsholme 6,7 verschiebbaren Schiebeblöcken 11, vgl. Fig. 4, getragen, in welche ein hülsenförmiger Mitnehmerzapfen 12 einer Spindelmutter 13 eingreift, welche mittels einer Verstellspindel 14 mit Handkurbel 15 entlang der Längsholme 6,7 verstellbar ist. Die Spannbacke 8, der Schiebeblock 11 und die Spindelmutter 13 sind durch eine in den mit Innengewinde versehenen Mitnehmerzapfen 12 eingeschraubte Schraube 16 zusammengespannt. Der Rückenschenkel 17 der Längsholme 6,7 weist einen Längsschlitz 18 auf, durch den der Zapfen 12 und die Schraube 16 hindurchragen, und die Mutter 13 und der Schiebeblock 11 sind so breit ausgebildet, daß sie in bekannter Weise die Längsränder des Längsschlitzes 18 zwischen sich einfassen. Der Kopf der Schraube 16 sitzt mit einer Unterlegscheibe 19 auf der Schulter 20 einer in der Spannbacke 8 ausgebildeten Stufenbohrung 21 auf. Die Stufenbohrung 21 umschließt die Unterlegscheibe 19 und einen hülsenförmigen Ansatz 22 des Schiebeblockes 11 mit einem solchen radialen Spiel, daß die Spannbacke 8 gegenüber den Längsholmen 6,7 auch schräg einstellbar ist.

Die hintere Spannbacke 9 ist in ähnlicher Weise verschiebbar auf dem Rückenschenkel 17 der Längsholme 6,7 abgestützt, wobei hier innerhalb der Längsholme 6,7 jeweils ein Gegenstück 23 (vgl. Fig. 6) angeordnet ist, an welchem die Spannbacke 9 und ein Schiebeblock 24 mittels einer Kopfschraube 25 unter Einfassung des mit einem Längsschlitz 26 versehenen Rückenschenkels 17 der Längsholme 6,7 befestigt ist. Der hülsenförmige Ansatz 27 des Schiebeblockes 24 und die Unterlegscheibe 28 der Kopfschraube 25 sind auch hier mit relativ großem radialem Spiel von einer Stufenbohrung 29 aufgenommen, deren im Durchmesser weiterer Teil 30 die Unterlegscheibe 28 und deren im Durchmesser engerer Teil 31 den Ansatz 27 mit radialem Spiel aufnehmen, so daß auch die hintere Spannbacke 9 schräg einstellbar ist.

In jedem Schiebeblock 24 der hinteren Spannbacke 9 ist eine Verriegelungsklinke 32 um eine horizontale Achse 33 schwenkbar gelagert, welche mit ihrer relativ breiten Klinkennase 34 in Arretierlöcher 35 der Längsholme 6,7 eingreift und durch eine Rückstellfeder 36 in Eingriffsrichtung belastet ist.

Mit jeder Klinke 32 ist ein Betätigungsglied 37 fest verbunden, welches jeweils aus einem Handhebel 38 besteht, der mit Abstand unterhalb der hinteren Spannbacke 9 bis hinter deren Rückseite verläuft und einen nach oben abgekröpften, mit einem Finger untergreifbaren Griff 39 aufweist. Bei beiden Längsholmen kann somit die Klinke 32 mittels der Griffe 39 aus den Arretierlöchern 35 herausgehoben und in dieser Entriegelungsstellung festgehalten werden, wonach die Spannbacke 9 in Schnellverstellung an das jeweilige einzuspannende Werkstück herangeschoben werden kann, wobei erforderlichenfalls auch eine Schrägeinstellung der hinteren Spannbacke 9 vorgenommen werden kann.

Wie in Figur 3 noch gezeigt ist, ist den Spannbacken 8,9 ein Satz von Spannprismen 40,41,42,43 zugeordnet, die jeweils einen unteren Zapfen 44 (vergl. auch Fig. 1) besitzen, mit dem sie in Löcher 45 der Spannbacken 8,9 einsteckbar sind. Diese losen, umsetzbaren Spannprismen 40 - 43 ermöglichen eine sehr universelle Verwendbarkeit des Spanntisches nach der Erfindung.

## Patentansprüche

1. Spanntisch, mit einem von Beinen (1, 2, 3, 4) getragenen Oberrahmen (5), auf dessen sich gegenüberliegenden Längsholmen (6, 7) zwei plattenförmige Spannbacken (8, 9) abgestützt sind, von denen die vordere Spannbacke (8) mittels zweier in den Längsholmen (6, 7) angeordneter Verstellspindeln (14) gegen die hintere Spannbacke (9) anstellbar ist, wobei die hintere Spannbacke (9) an den Längsholmen (6, 7) und gegenüber den Längsholmen (6, 7) schräg einstellbar verschiebbar geführt und mit in Arretieröffnungen (35) der Längsholme (6,7) eingreifenden Verriegelungsklinken (32) ausgerüstet ist, welche mittels Betätigungsgliedern (37) aus den Arretieröffnungen (35) heraushebbar und in einer Entriegelungsstellung festhaltbar sind, dadurch gekennzeichnet, daß die Arretieröffnungen (35) an der Oberseite der Längsholme (6, 7) angeordnete Löcher sind und daß die Verriegelungsklinken (32) jeweils in einem, auf den Längsholmen (6, 7) geführten und die Spannbacke (9) tragenden Schiebeblock (24) um eine horizontale Achse (33) schwenkbar gelagert sind.

2. Spanntisch nach Anspruch 1, dadurch gekennzeichnet, daß die Verriegelungsklinken (32) jeweils durch eine Rückstellfeder (36) in Richtung auf ihre Verriegelungsstellung belastet sind.

3. Spanntisch nach Anspruch 1 oder 2, dadurch gekennzeichnet, daß die Betätigungsglieder (37) aus mit den Verriegelungsklinken (32) verbundenen Handhebeln (38) bestehen, die mit Abstand unterhalb der Spannbacke (9) bis hinter deren Rückseite verlaufen und einen nach oben abgekröpften, mit einem Finger untergreifbaren Griff (39) aufweisen.

4. Spanntisch nach einem der Ansprüche 1 bis 3, dadurch gekennzeichnet, daß die Schiebeblöcke (24) jeweils mit einem hülsenförmigen Ansatz (27) in den engeren Teil (31) einer nach oben hin sich erweiterenden Stufenbohrung (29) der Spannbacke (9) mit radialem Spiel eingreifen und daß der im Durchmesser weitere Teil (30) der Stufenbohrung (29) den Kopf einer Befestigungsschraube (25) und gegebenenfalls eine auf der Bohrungsschulter aufsitzende Unterlegscheibe (28) mit radialem Spiel aufnimmt.

5. Spanntisch nach einem der Ansprüche 1 bis 4, dadurch gekennzeichnet, daß den Spannbacken (8, 9) ein Satz von Spannprismen (40 - 43) zugeordnet ist, die jeweils mit einem unteren, in Löcher (45) der Spannbacken (8, 9) einsteckbaren Zapfen (44) versehen sind.

## Claims

1. Clamping table, with an upper frame (5) which is carried by legs (1, 2, 3, 4) and on whose opposed longitudinal members (6, 7) are supported two plate-like clamping jaws (8, 9) of which the front clamping jaw (8) can be applied to the rear clamping jaw (9) by means of two adjusting spindles (14) arranged in the longitudinal members (6, 7), wherein the rear clamping jaw (9) is guided slidably and obliquely adjustably on the longitudinal members (6, 7) and relative to the longitudinal members (6, 7) and is equipped with locking latches (32) which engage in stop openings (35) of the longitudinal members (6, 7) and which can be lifted out of the stop openings (35) by means of actuating members (37) and held fast in a release position, characterised in that the stop openings (35) are holes arranged on the upper side of the longitudinal members (6, 7) and in that the locking latches (32) are in each case mounted in a sliding block (24) guided on the longitudinal members (6, 7) and carrying the clamping jaw (9) so as to be pivotable about a horizontal axis (33).

2. Clamping table according to claim 1, characterised in that the locking latches (32) are in each case biased by a return spring (36) in a direction towards their locking position.

3. Clamping table according to claim 1 or 2, characterised in that the actuating members (37) consist of hand levers (38) which are connected to the locking latches (32) and which extend at a distance below the clamping jaw (9) to a point behind the rear side thereof and comprise an upwardly cranked handle (39) under which a finger can engage.

4. Clamping table according to any of claims 1 to 3, characterised in that the sliding blocks (24) in each case engage by a sleeve-like attachment (27) with radial play in the narrower portion (31) of an upwardly widening stepped bore (29) of the clamping jaw (9) and in that the portion (30) of the stepped bore (29) of wider diameter receives with radial play the head of a fastening screw (25) and if occasion arises a plain washer (28) seated on the bore shoulder.

5. Clamping table according to any of claims 1 to 4, characterised in that associated with the clamping jaws (8, 9) is a set of clamping prisms (40-43) which are in each case provided with a lower pin (44) which can be inserted in holes (45) of the clamping jaws (8, 9).

## Revendications

1. Table de serrage équipée d'un châssis supérieur (5), porté par des pieds (1, 2, 3, 4), sur les longerons (6, 7) opposés duquel prennent appui deux mâchoires de serrage (8, 9) en forme de plaques, dont la mâchoire de serrage avant (8) est susceptible d'être calée, au moyen des broches de réglage (14) disposées dans les longerons (6, 7), contre la mâchoire de serrage arrière (9), la mâchoire de serrage arrière (9) étant guidée de façon déplaçable sur les longerons (6, 7) et réglable obliquement par rapport aux longerons (6, 7), et équipée de cliquets de verrouillage (32) s'engageant dans des ouvertures de fixation (35) agencées sur les longerons (6, 7), et qui sont susceptibles d'être sortis des ouvertures de fixation (35), au moyen d'organes d'actionnement (37) et d'être maintenus dans une position de déverrouillage, caractérisée en ce que les ouvertures de blocage (35) sont des trous ménagés sur la face supérieure des longerons (6, 7), et en ce que les cliquets de verrouillage (32) sont montés de façon à pouvoir pivoter autour d'un axe horizontal (33), dans un bloc coulissant (24) guidé sur les longerons (6, 7) et portant la mâchoire de serrage (9).

2. Table de serrage selon la revendication 1, caractérisée en ce que les cliquets de verrouillage (32) sont sollicités chacun, dans la direction de leur position de verrouillage, par un ressort de rappel (36).

3. Table de serrage selon la revendication 1 ou 2, caractérisée en ce que les organes d'actionnement (37) sont constitués de leviers à main (38) reliés aux cliquets de verrouillage (32) et s'étendant à distance au-dessous de la mâchoire de serrage (9), jusque derrière leur face arrière et présentent une manette (39) coudée vers le haut, susceptible d'être saisie par le dessous à l'aide d'un doigt.

4. Table de serrage selon l'une des revendications 1 à 3, caractérisée en ce que les blocs coulissants (24) s'engagent chacun avec du jeu radial, par un appendice (27) en forme de douille dans la partie étroite (31) d'un perçage étagé (29), allant en s'élargissant vers le haut, de la mâchoire de serrage (9), et en ce que la partie (30) à diamètre plus large, du perçage étagé (29), loge avec un jeu radial la tête d'une vis de fixation (25) et, le cas échéant, une rondelle intercalaire (28) reposant sur l'épaulement du perçage.

5. Table de serrage selon l'une des revendications 1 à 4, caractérisée en ce qu'aux mâchoires de serrage (8, 9) est associé un jeu de prismes de serrage (40-43) qui sont dotés chacun d'un téton inférieur (44) susceptible d'être enfiché dans des trous (45) des mâchoires de serrage (8, 9).
